# EUROPÄISCHE PATENTSCHRIFT

(11) **EP 0 639 515 B1**
(45) Veröffentlichungstag und Bekanntmachung des Hinweises auf die Patenterteilung: **22.10.1997**
(21) Anmeldenummer: 94111855.6
(22) Anmeldetag: 29.07.1994
(51) Int. Cl.: B65D 83/04

(54) **Vorrichtung zum Entnehmen von festen Arzneiformen aus Blisterverpackungen**
Device for dispensing solid medication from blister packs
Dispositif pour distribuer des médicaments sous forme de cachet à partir d'emballage blister

(30) Priorität: 11.08.1993 DE 4326931
(43) Veröffentlichungstag der Anmeldung: 22.02.1995
(73) Patentinhaber: HOECHST AKTIENGESELLSCHAFT, 65929 Frankfurt am Main (DE)
(72) Erfinder: Grau, Dr. Ulrich, D-65760 Eschborn (DE); Ziegert, Günter, D-65929 Frankfurt (DE)

(56) Entgegenhaltungen:
- DE-A- 2 321 615
- US-A- 4 015 717

## Beschreibung

Die Erfindung betrifft eine Vorrichtung zum Entnehmen von festen Arzneiformen aus Blisterverpackungen, die aus einem schalenförmigen Unterteil und einem haubenförmigen Oberteil, an dem ein Stößel angeordnet ist, mit dem ein Arzneimittel aus einem Blisterabteil ausgedrückt werden kann besteht.

Eine gattungsgemäße Vorrichtung ist durch die US-A-4 015 717 bekanntgeworden.

Ferner ist durch die EP-A-0 315 951 eine Vorrichtung beschrieben, bei der der zwischen dem schalenförmigen Unterteil und dem haubenförmigen Oberteil eingelegte streifenförmige Blister mittels eines längs des Blisters in Inkrementen verschiebbaren Reiters, der einen Stößel aufweist, entleert wird. Für schwache, insbesondere eingeschränkt bewegungsfähige Patienten ist diese Vorrichtung zu kompliziert. Darüberhinaus ist die Vorrichtung nicht kindersicher.

Hier will die Erfindung Abhilfe schaffen.

Die Erfindung löst die Aufgabe dadurch, daß das Unterteil mit einer Achse versehen ist und Ausnehmungen zur Aufnahme der Blisterabteile aufweist, die konzentrisch zur Achse angeordnet sind, das eine Ende der Achse als Drehachse und Translativführung für das Oberteil ausgebildet ist, das Oberteil über das Unterteil greift und eine Nabe aufweist, die sich über eine Feder auf der Achse abstützt, parallel zur Nabe am Oberteil der Stößel angeordnet ist, der bei entsprechender Rotationsstellung des Oberteils zum Unterteil mit jeweils einer der Ausnehmungen fluchtet, das andere Ende der Achse mit einem Zapfen zur Aufnahme einer Tragplatte für die Blisterverpackung versehen ist und die Tragplatte Löcher aufweist, die mit den Ausnehmungen des Unterteils einen Durchgang für den Stößel bilden.

Das Unterteil kann mit einem Fußring versehen sein, auf dem Markierungen für die Durchgänge angeordnet sind und das Oberteile eine Anzeige für die Position des Stößels aufweisen. Das Unter- und Oberteil kann mit Einrichtungen zum schrittweisen weiterbewegen des Stößels von Durchgang zu Durchgang versehen sein.

Die Vorteile der Vorrichtung sind im wesentlichen darin zu sehen, daß das Arzneimittel hermetisch eingeschlossen ist, der Stößel durch schrittweises Drehen des Oberteils über den Durchgängen und damit über dem zu entnehmenden Arzneimittel positioniert und leicht in den Durchgang geschoben werden kann, wobei das Arzneimittel aus der Verpackung gedrückt wird. Die Vorrichtung ist kindersicher.

Im folgenden wird die Vorrichtung anhand von lediglich eine Ausführungsform darstellender Zeichnungen näher erläutert. Es zeigt
- Figur 1: eine Ansicht der Vorrichtung,
- Figur 2: die Vorrichtung mit eingelegtem Blister geschnitten und
- Figur 3: den Schnitt III-III von Figur 2.

Die Vorrichtung besteht im wesentlichen aus dem schalenförmigen Unterteil 2 und dem haubenförmigen Oberteil 1. Das Unterteil 2 kann mit einem Fußring 12 versehen sein, auf dem Markierungen 3 angeordnet sind. Mit der Anzeige 4 auf dem Oberteil 1 wird die Position des Stößels 8 (Figur 2) in Bezug auf eine der Markierungen 3 festgelegt. Das Unterteil 2 ist mit einer Achse 13 versehen, die in den Schalenraum 14 des Unterteils 2 hineinragt. Konzentrisch zur Achse 13 angeordnet, weist das Unterteil 2 Ausnehmungen 10 auf. Die Achse 13 ist sowohl als Drehachse als auch als Translativführung für das Oberteil 1 augebildet. Das Oberteil 1 weist eine Nabe 15 auf, die sich über eine Feder 6 auf der Achse 13 abstützt. Parallel zur Nabe 15 ist am Oberteil 1 ein Stößel 8 angeordnet, der bei entsprechender Stellung des Oberteils 1 zum Unterteil 2 mit jeweils einer der Ausnehmungen 10 fluchtet und somit beim Niederdrücken des Oberteils 1 in eine der Ausnehmungen 10 eintauchen kann. Das Unterteil 2 und das Oberteil 1 können mit Einrichtungen für eine schrittweise Relativbewegung zueinander bzw. Weiterbewegung des Stößels 8 von Ausnehmung 10 zu Ausnehmung 10 versehen sein. Solche Einrichtungen können in Ratschzähnen 16 am Unterteil 2 und entsprechenden Eingriffen 17 am Oberteil 1 oder umgekehrt bestehen. Die Achse 13 ragt nicht nur in den Schalenraum 14 sondern auch in den Bodenraum 18. Sie ist im Bodenraum 18 als Zapfen 11 mit Gewinde oder dergleichen zur Aufnahme einer Tragplatte 7 für die Blisterverpackung 5 ausgebildet. Die Tragplatte 7 ist mit Löchern 9 versehen, die mit den Ausnehmungen 10 des Unterteils 2 einen Durchgang für den Stößel 8 bilden. Zwischen Tragplatte 7 und Unterteil 2 ist ein Raum 19 für die Blisterverpackung 5 mit den Arzneimitteltaschen 20 vorgesehen. Die Arzneimitteltaschen 20 sind so in der Blisterverpackung 5 angeordnet, daß sie bei eingelegter Blisterverpackung in die Ausnehmungen 10 des Unterteils 2 ragen. Die Tragplatte 7 kann mittels Mutter 21 oder dergleichen fixiert werden. Um sicherzustellen, daß die Löcher 9 der Tragplatte 7 immer einen Durchgang mit den Ausnehmungen 10 bilden, kann die Tragplatte 7 mit einer Nase 22 versehen sein, die in eine entsprechende Nut 23 im Zapfen 11 eingreift. Durch Niederdrücken des Oberteils 2 wird mit dem Stößel 8 das Arzneimittel 24 aus der Arzneimitteltasche 20 gedrückt.

## Patentansprüche

1. Vorrichtung zum Entnehmen von festen Arzneimittelformen (24) aus Blisterverpackungen (5), bestehend aus einem schalenförmigen Unterteil (2) und einem haubenförmigen Oberteil (1), an dem ein Stößel (8) angeordnet ist, mit dem ein Arzneimittel aus einem Blisterabteil ausgedrückt werden kann dadurch gekennzeichnet, daß das Unterteil (2) mit einer Achse (13) versehen ist und Ausnehmungen (10) zur Aufnahme der Blisterabteile (20) aufweist, die konzentrisch zur Achse (13) angeordnet sind, das eine Ende der Achse (13) als Drehachse und Translativführung für das Oberteil (1) ausgebildet ist, das Oberteil (1) über das Unterteil (2) greift und eine Nabe (15) aufweist, die sich über eine Feder (6) auf der Achse (13) abstützt, parallel zur Nabe (15) am Oberteil (1) der Stößel (8) angeordnet ist, der bei entsprechender Rotationsstellung des Oberteils (1) zum Unterteil (2) mit jeweils einer der Ausnehmungen (10) fluchtet, das andere Ende der Achse (13) mit einem Zapfen (11) zur Aufnahme einer Tragplatte (7) für die Blisterverpackung (5) versehen ist und die Tragplatte (7) Löcher (9) aufweist, die mit den Ausnehmungen (10) des Unterteils (2) Durchgänge für den Stößel (8) bilden.

2. Vorrichtung nach Anspruch 1, dadurch gekennzeichnet, daß das Unterteil (2) mit einem Fußring (12) versehen ist, auf dem Markierungen (3) für die Durchgänge angeordnet sind und das Oberteil (1) eine Anzeige (4) für die Position des Stößels (8) aufweist.

3. Vorrichtung nach einem der Ansprüche 1 oder 2, dadurch gekennzeichnet, daß das Unterteil (2) und das Oberteil (1) mit Einrichtungen für ein schrittweises Weiterbewegen des Stößels (8) von Durchgang zu Durchgang versehen sind.

4. Vorrichtung nach Anspruch 1, dadurch gekennzeichnet, daß das Unterteil (2) und die Tragplatte (7) einen Raum (19) einschließen.

## Claims

1. An apparatus for removing solid medications (24) from blister packs (5), comprising a shell-shaped bottom part (2) and a hood-shaped top part (1) on which there is disposed a ram (8) by means of which a medication can be forced out of a blister compartment, wherein the bottom part (2) is provided with an axle (13) and exhibits recesses (10) for receiving the blister compartments (20), which are disposed concentrically to the axle (13), the one end of the axle (13) is configured as a rotational axis and translational guide for the top part (1), the top part (1) reaches over the bottom part (2) and exhibits a hub (15), which is supported on the axle (13) by means of a spring (6), parallel to the hub (15) on the top part (1) there is disposed the ram (8) which, given an appropriate rotational setting of the top part (1) relative to the bottom part (2), is aligned with respectively one of the recesses (10), the other end of the axle (13) is provided with a journal (11) for receiving a bearing plate (7) for the blister pack (5), and the bearing plate (7) exhibits holes (9), which form with the recesses (10) of the bottom part (2) passages for the ram (8).

2. The apparatus as claimed in claim 1, wherein the bottom part (2) is provided with a base ring (12), on which there are disposed markings (3) for the passages, and the top part (1) exhibits an indicator (4) for the position of the ram (8).

3. The apparatus as claimed in one of claims 1 and 2, wherein the bottom part (2) and the top part (1) are provided with devices for an incremental progression of the ram (8) from passage to passage.

4. The apparatus as claimed in claim 1, wherein the bottom part (2) and the bearing plate (7) enclose a space (19).

## Revendications

1. Dispositif pour prélever des médicaments (24) sous forme de cachets dans des emballages blisters (5), comprenant une partie inférieure (2) en forme de cuvette et une partie supérieure (1) en forme de capot sur laquelle est disposé un poussoir avec lequel on peut éjecter un médicament hors d'un compartiment blister, caractérisé en ce que la partie inférieure (2) est pourvue d'un axe (13) et présente pour le logement des compartiments du blister (20) des évidements (10) qui sont disposés de façon concentrique par rapport à l'axe (13), une extrémité de l'axe (13) étant conçue comme axe de rotation et guide de translation pour la partie supérieure (1), la partie supérieure (1) passe au-dessus de la partie inférieure (2) et présente un moyeu (15) qui s'appuie par un ressort (6) sur l'axe (13), le poussoir est disposé parallèlement au moyeu (15) sur la partie supérieure (1), poussoir qui est aligné avec respectivement l'un des évidements (10) dans le cas d'une position de rotation appropriée de la partie supérieure (1), l'autre extrémité de l'axe (13) étant dotée d'un tenon (11) pour le logement d'une plaque support (7) pour l'emballage blister (5) et la plaque support (7) présentant des trous (5) qui forment avec les évidements (10) de la partie inférieure (2) des passages pour le poussoir (8).

2. Dispositif selon la revendication 1, caractérisé en ce que la partie inférieure (2) est pourvue d'une bague d'embase (12) sur laquelle sont disposés des repères (3) pour les passages et la partie supérieure (1) présente une indication (4) pour la position du poussoir (8).

3. Dispositif selon l'une quelconque des revendications 1 ou 2, caractérisé en ce que la partie inférieure (2) et la partie supérieure (1) sont pourvues de systèmes pour un déplacement ultérieur et progressif du poussoir (8) de passage en passage.

4. Dispositif selon la revendication 1, caractérisé en ce que la partie inférieure (2) et la plaque support (7) englobent un espace (19).
